# DEMANDE DE BREVET EUROPEEN

(11) **EP 4 686 667 A1**
(43) Date de publication de la demande: **04.02.2026**
(21) Numéro de dépôt: 25188710.5
(22) Date de dépôt: 10.07.2025
(51) Int. Cl.: B65D 35/12

(54) **TÊTE POUR UN TUBE COMPORTANT UNE JUPE SOUPLE ET TUBE AVEC UNE TELLE TÊTE**

(30) Priorité: 02.08.2024 FR 2408592
(71) Demandeur: ALBEA SERVICES, 92400 Courbevoie (FR)
(72) Inventeur: DEFERT, Sylvain, 92230 GENNEVILLIERS (FR); SUVARNA, Sudheer, 92230 GENNEVILLIERS (FR)
(74) Mandataire: Gevers & Orès

(57) **Abrégé**

L'invention concerne une tête (14) pour un tube (10) comportant une jupe (12) souple, la tête (14) comportant :
- une épaule (20) annulaire qui s'étend depuis la portion (16) centrale selon une direction sensiblement radiale,
- une portion (22) exposée annulaire interne de l'épaule (20) qui est destinée à être visible après assemblage de la tête (14) avec la jupe (12) souple ;
- une face (26) de portée périphérique annulaire de l'épaule (20) contre laquelle un tronçon (12A) d'extrémité supérieure de la jupe (12) souple est destiné à être rabattu pour permettre son soudage ;
- une face (28) d'épaulement annulaire en saillie par rapport à la face (26) de portée périphérique ;
caractérisé en ce que la face (28) d'épaulement annulaire présente, en section axiale, un angle (β) d'ouverture supérieur à 125° par rapport à la face (26) de portée périphérique.

## Description

### Domaine technique de l'invention

La présente invention concerne une tête pour un tube comportant une jupe souple, la tête présentant un axe principal et comportant :
- une portion centrale équipée d'un orifice de distribution,
- une épaule annulaire qui s'étend depuis la portion centrale selon une direction sensiblement radiale,
- une portion exposée annulaire interne de l'épaule qui est destinée à être visible après assemblage de la tête avec la jupe souple ;
- une face de portée périphérique annulaire de l'épaule contre laquelle un tronçon d'extrémité supérieure de la jupe souple est destiné à être rabattu pour permettre son soudage ;
- une face d'épaulement annulaire en saillie par rapport à la face de portée périphérique et tournée radialement vers l'extérieur qui délimite la face de portée périphérique et la portion exposée.

### Arrière-plan technique

De telles tubes sont notamment destiné à contenir des produits pâteux, des pommades ou des crèmes. Il s'agit par exemple de produits cosmétiques ou de produits de soins.

Il est connu d'équiper les tubes souples avec une tête de tube rigide. La tête rigide comporte une épaule vers le centre de laquelle un orifice de distribution du produit contenu dans le tube. Une telle tête permet de contribuer à la facilité d'utilisation du tube en offrant une meilleure prise à l'utilisateur et en permettant une distribution maîtrisée du produit qu'ils contiennent.

Lors de la fabrication d'un tel tube souple, il est connu de réaliser séparément une jupe tubulaire souple et la tête rigide. La jupe souple est par exemple réalisée par enroulement et soudage d'une feuille laminée ou encore par extrusion.

La tête est emmanchée dans une extrémité, dite supérieure, de la jupe, puis un tronçon d'extrémité supérieure de la jupe est rabattu contre une face de portée périphérique de l'épaule pour y être soudée.

La face de portée périphérique de l'épaule présente par exemple la forme d'une feuillure délimitée intérieurement par une face d'épaulement annulaire tournée vers l'extérieur. La face d'épaulement est généralement parallèle à l'axe du tube.

La feuillure présente une hauteur légèrement supérieure à l'épaisseur de la paroi de la jupe souple. Lors du soudage, le tronçon rabattu de la jupe souple est pressé contre la face de portée périphérique et une partie du matériau la constituant flue vers la face d'épaulement.

La hauteur de la face d'épaulement est conçue pour que le matériau qui flue vers la face d'épaulement ne fasse pas un cordon de soudure saillant par rapport à la surface de la portion exposée de l'épaule. Ceci est indispensable pour procurer à la soudure une apparence esthétique qui renverra à l'acheteur une image de qualité du produit.

Cette configuration oblige à concevoir une tête spécifique pour chaque épaisseur de jupe, cette épaisseur pouvant par exemple varier entre 0,14 mm et 0,3 mm selon la conception du tube.

Il existe donc un besoin pour pouvoir adapter une même tête de tube à plusieurs épaisseurs de jupe souple tout en conservant une soudure esthétique.

### Résumé de l'invention

La présente invention propose une tête pour un tube comportant une jupe souple, la tête comportant :
- une portion centrale équipée d'un orifice de distribution,
- une épaule annulaire qui s'étend depuis la portion centrale selon une direction sensiblement radiale,
- une portion exposée annulaire interne de l'épaule qui est destinée à être visible après assemblage de la tête avec la jupe souple ;
- une face de portée périphérique annulaire de l'épaule contre laquelle un tronçon d'extrémité supérieure de la jupe souple est destiné à être rabattu pour permettre son soudage ;
- une face d'épaulement annulaire en saillie par rapport à la face de portée périphérique et tournée radialement vers l'extérieur qui délimite la face de portée périphérique et la portion exposée ;
caractérisé en ce que la face d'épaulement annulaire présente, en section axiale, un angle d'ouverture supérieur à 125° par rapport à la face de portée périphérique.

Selon une autre caractéristique de la tête selon les enseignements de l'invention, la face d'épaulement annulaire présente, en section axiale, un angle d'ouverture supérieur à 140° par rapport à la face de portée périphérique.

Selon une autre caractéristique de la tête selon les enseignements de l'invention, la face d'épaulement annulaire présente, en section axiale, un angle d'ouverture inférieur à 155° par rapport à la face de portée périphérique.

Selon une autre caractéristique de la tête selon les enseignements de l'invention, la face d'épaulement annulaire présente, en section axiale, un angle égal à 148° par rapport à la face de portée périphérique.

Selon une autre caractéristique de la tête selon les enseignements de l'invention, la face de portée périphérique s'étend, en section axiale, parallèlement à au moins une partie périphérique externe de la portion exposée de l'épaule.

Selon une autre caractéristique de la tête selon les enseignements de l'invention, la face de portée est prolongée axialement vers le bas par un manchon axial qui est destiné à être emmanché dans la jupe souple et qui est lié à la face de portée par un arrondi.

L'invention propose aussi un tube souple comportant une tête réalisée selon les enseignements de l'invention et une jupe souple dont un tronçon d'extrémité supérieure est rabattu sur la face de portée périphérique et soudé contre ladite face de portée périphérique.

Selon une autre caractéristique du tube selon les enseignements de l'invention, la face d'épaulement présente une hauteur, prise orthogonalement à la face de portée périphérique, qui est supérieure ou égale à l'épaisseur nominale de la paroi de la jupe souple avant son soudage à la tête.

Selon une autre caractéristique du tube selon les enseignements de l'invention, la hauteur de la face d'épaulement est comprise entre 0,40 mm et 0,70 mm.

Selon une autre caractéristique du tube selon les enseignements de l'invention, la hauteur est égale à 0,40 mm et l'épaisseur nominale de la paroi de la jupe avant son soudage à la tête est comprise entre 200 µm et 400 µm.

Selon une autre caractéristique du tube selon les enseignements de l'invention, la hauteur est égale à 0,70 mm et l'épaisseur nominale de la paroi de la jupe avant son soudage à la tête est comprise entre 200 µm et 500 µm.

### Brève description des figures

D'autres caractéristiques, buts et avantages de l'invention ressortiront de la description qui suit, qui est purement illustrative et non limitative, et qui doit être lue en regard des dessins annexés brièvement décrits ci-après.
La figure 1 est une vue en perspective qui représente un tube comportant une tête réalisée selon les enseignements de l'invention.
La figure 2 est une vue en perspective qui représente la tête du tube de la figure 1.
La figure 3 est une vue en demi-couple axiale qui représente la tête de la figure 2.
La figure 4 est une vue similaire à celle de la figure 2 dans laquelle la tête a été emmanchée dans une jupe souple en vue de leur assemblage.
La figure 5 est une vue similaire à celle de la figure 4 dans laquelle une tuyère souffle de l'air chaud entre le tronçon d'extrémité de la jupe et une face de portée périphérique de la tête.
La figure 6 est une vue similaire à celle de la figure 4 dans laquelle un tronçon d'extrémité de la jupe a été rabattu contre une face de portée périphérique de la tête.
La figure 7 est une vue similaire à celle de la figure 5 dans laquelle la jupe a été soudée sur la face de portée périphérique de la tête.

### Description détaillée de l'invention

Pour la suite de la description, des éléments présentant une structure identique ou des fonctions analogues seront désignés par une même référence.

Pour la suite de la description, on adoptera une direction axiale qui correspond dans les figures à celle de l'axe « A » principal de la tête de tube. On adoptera aussi des directions radiales dirigées orthogonalement à la direction axiale en rayonnant depuis l'axe principal. Enfin, on adoptera une direction circonférentielle dirigée orthogonalement aux directions axiales et radiales.

On utilisera à titre non limitatif les termes supérieur et inférieur en référence à la représentation du tube sur la figure 1 sur laquelle la tête est agencée en haut et la jupe est agencée en bas. Ces termes sont utilisés à titre de repère géométrique sans rapport avec la direction de la gravité terrestre.

On a représenté à la figure 1 un tube 10 destiné à contenir un produit liquide ou pâteux, notamment un produit cosmétique ou un produit de soin personnel.

Le tube 10 présente un corps 11 réalisé par une jupe 12 tubulaire de matière souple et déformable dont l'extrémité supérieure est fermée par une tête 14. La jupe 12 tubulaire présente un axe « A » principal.

La jupe 12 comporte une paroi présentant au moins une couche interne de soudure destinée à être en contact avec la tête 14 de tube. La couche de soudure est par exemple réalisée en matériau plastique tel que du polypropylène (PP) ou un polyéthylène (PE).

La jupe 12 est par exemple réalisée par enroulement et soudage des deux bords jointifs, notamment avec chevauchement, d'une feuille de laminé.

En variante, la jupe 12 est réalisée directement dans sa configuration tubulaire par extrusion.

La tête 14 de tube, plus particulièrement visible aux figures 2 et 3, présente un axe « A » principal central qui passe sensiblement par son centre. L'axe « A » principal est coaxial à l'axe de la jupe 12 tubulaire.

La tête 14 de tube est réalisée venue de matière en une seule pièce. La tête 14 est de préférence réalisé en un matériau plastique rigide, tel que du polyéthylène haute densité (HDPE) ou du polypropylène (PP). Elle est par exemple réalisée par moulage par injection dans un moule.

La tête 14 comporte une portion centrale 16 équipée d'un orifice 18 de distribution du produit contenu dans le tube 10. Un utilisateur est susceptible de décharger le contenu du tube 10 par l'orifice 18 de distribution en pressant le corps 11.

La portion centrale 16 présente ici la forme d'un goulot tubulaire qui s'étend en saillie axialement vers le haut. Le goulot est agencé coaxialement à l'axe « A » principal. Le goulot est traversé axialement par l'orifice 18 de distribution.

En variante, la portion centrale 16 est une paroi supérieure orthogonale à l'axe « A » principal. La paroi supérieure est traversée par l'orifice 18 de distribution qui peut être excentré par rapport à l'axe « A » principal ou qui peut être coaxial à l'axe « A » principal.

L'orifice 18 de distribution peut être fermé par un bouchon (non représenté) et/ou par un opercule pelable ou déchirable. Le bouchon peut être réalisé en une pièce séparée de la tête 14 ou en une pièce venue de matière avec la tête 14.

La tête 14 comporte en outre une épaule 20 annulaire qui permet de relier la portion centrale 16 de la tête 14 à la jupe 12 tubulaire. L'épaule 20 annulaire s'étend depuis la portion centrale 16 selon une direction sensiblement radiale par rapport à l'axe principal.

L'épaule 20 comporte une première portion annulaire interne, dite portion 22 exposée, qui est destinée à être visible après l'assemblage de la tête 14 avec la jupe 12 souple.

Cette portion 22 exposée présente généralement une forme tronconique qui s'étend en s'évasant vers le bas depuis la portion centrale 16 de la tête 14. La portion 22 exposée présente par exemple, mais de manière non limitative, en section axiale, un angle γ compris entre 25° et 35°, de préférence 30°, par rapport à un plan orthogonal à l'axe « A » principal.

En variante, la portion 22 exposée peut présenter, en section axiale, une forme complexe avec des arrondis et/ou des étagements. Dans ce cas, une périphérie de la portion 22 exposée présente, en section axiale, une forme rectiligne ayant un angle compris entre 25° et 35°, de préférence 30°, par rapport à un plan orthogonal à l'axe principal.

En variante, lorsque la périphérie de la portion 22 exposée présente une forme de congé, la tangente a un angle compris entre 25° et 35°, de préférence 30°, par rapport à un plan orthogonal à l'axe principal.

L'épaule 20 comporte en outre une portion 24 masquée qui est destinée à être emmanchée à l'intérieur de la jupe 12 souple comme représenté à la figure 4. La portion 24 masquée est délimitée inférieurement par un bord 25 d'extrémité inférieure qui s'étend dans un plan orthogonal à l'axe « A » principal.

La portion 24 masquée comporte une face 26 de portée périphérique annulaire. La face 26 de portée périphérique présente, en section axiale, une forme rectiligne. Elle est tournée axialement vers le haut de manière à former un angle avec la direction axiale en section axiale. Un tronçon 12A d'extrémité supérieure de la jupe 12 souple est destiné à être rabattu pour permettre son soudage.

La face 26 de portée périphérique présente par exemple, en section axiale, un angle compris entre 25° et 35°, de préférence 30°, par rapport à un plan orthogonal à l'axe « A » principal.

La face 26 de portée périphérique s'étend ici, en section axiale, parallèlement à la portion 22 exposée.

La face 26 de portée périphérique présente par exemple, en section axiale, une largeur « I » d'au moins 0,20 mm. La largeur « I » est par exemple comprise entre 0,40 mm et 0,60 mm, de préférence entre 0,50 mm et 0,55 mm, par exemple 0,52 mm.

La tête 14 comporte en outre une face 28 d'épaulement annulaire en saillie vers le haut par rapport à la face 26 de portée périphérique. La face 28 d'épaulement est inclinée de manière à être tournée radialement vers l'extérieur et vers le haut. Elle délimite la face 26 de portée périphérique de la portion 22 exposée. Plus particulièrement un bord 28A inférieur de la face 28 d'épaulement délimite intérieurement la face 26 de portée périphérique.

La face 26 de portée périphérique est étagée par rapport à la périphérie de la portion 22 exposée de l'épaule 20. Ainsi, un bord 28B d'extrémité supérieur de la face 28 d'épaulement délimite intérieurement la portion 22 exposée. La face 26 de portée périphérique et la face 28 d'épaulement forment ainsi une feuillure de réception du tronçon 12A d'extrémité rabattu de la jupe 12.

Comme représenté à la figure 3, la face 28 d'épaulement annulaire présente, en section axiale, un angle β d'ouverture supérieur à 125° par rapport à la face 26 de portée périphérique. De préférence, ledit un angle β d'ouverture est supérieur à 140°. De préférence, ledit angle β d'ouverture est inférieur à 155°. Ledit angle β d'ouverture est par exemple égal à 148°.

L'angle β d'ouverture est ici constant tout le long de la face 28 d'épaulement.

Cette inclinaison spécifique de la face 28 d'épaulement permet de créer un espace suffisant pour recevoir la matière de la paroi de la jupe 12 souple qui flue vers l'intérieur lors de son soudage avec la tête 14, comme cela sera expliqué plus en détails par la suite.

Par ailleurs, la portion 24 masquée de la tête 14 comporte ici un manchon 30 axial qui prolonge la face 26 de portée périphérique axialement vers le bas. Ce manchon 30 est destiné à être emmanché dans la jupe 12 souple pour assurer un bon maintien de la tête 14 dans la jupe 12 souple. Le manchon 30 est lié à la face 26 de portée périphérique par un arrondi 32 qui permet d'éviter la formation de plis au niveau de la jupe 12 lorsque son tronçon 12A d'extrémité est rabattu sur la face 26 de portée périphérique. Un bord d'extrémité inférieur du manchon 30 forme le bord 25 d'extrémité inférieure de la tête 14 qui s'étend dans un plan orthogonal à l'axe « A » principal.

La face 28 d'épaulement présente une hauteur « h », prise orthogonalement à la face 26 de portée périphérique, qui est supérieure à l'épaisseur « e » nominale de la paroi de la jupe 12 souple. On définit l'épaisseur « e » nominale de la paroi de la jupe 12 comme étant son épaisseur « e » mesurée avant son soudage sur la tête 14. En effet, lors du soudage, la paroi est chauffée et pressée contre la face 26 de portée périphérique, ce qui en diminue l'épaisseur « e ». Après soudage, le tronçon 12A rabattu de la jupe 12 présente une épaisseur « e » inférieure ou égale, de préférence inférieure, à la hauteur « h » de la face 28 d'épaulement.

La hauteur « h » de la face 28 d'épaulement est par exemple comprise entre 0,40 mm et 0,70 mm. De préférence, la face 28 d'épaulement présente une hauteur « h » de 0,40 mm.

Une même tête 14 est ainsi susceptible d'être associée à des jupes 12 présentant une épaisseur « e » inférieure ou égale, de préférence inférieure, à la hauteur « h ».

Par exemple, une même tête 14 présentant une hauteur « h » de face 28 d'épaulement de 0,40 mm est susceptible d'être assemblée avec des jupes 12 présentant une épaisseur « e » comprise entre 200 µm et 400µm.

Selon un autre exemple de réalisation, une même tête 14 présentant une hauteur « h » de face 28 d'épaulement de 0,70 mm est susceptible d'être assemblée avec des jupes 12 présentant une épaisseur « e » comprise entre 200 µm et 500µm.

Lors de la fabrication du tube 10, la tête 14 réalisée selon les enseignements de l'invention est insérée dans la jupe 12 préalablement conformée en tube, comme représenté à la figure 4.

Comme représenté à la figure 6, un tronçon 12A d'extrémité supérieur de la jupe 12 est rabattu contre la face 26 de portée périphérique de manière que le bord 12B d'extrémité supérieur de la jupe 12 soit sensiblement aligné avec le bord 28A inférieur de la face 28 d'épaulement. La face 26 de portée et le tronçon 12A d'extrémité supérieur de la jupe 12 ont été préalablement chauffés pour permettre leur soudage. Ainsi, pendant l'opération de soudage, un espace 34 libre présentant une forme triangulaire en section axiale est réservé entre la face 28 d'épaulement et le bord 12B d'extrémité de la jupe 12.

Puis, comme représenté à la figure 7, en fin de soudage, la jupe 12 est soudée contre la face 26 de portée périphérique.

Durant cette opération, le tronçon 12A de jupe 12 rabattu contre la face 26 de portée périphérique est pressée contre cette dernière. Du matériau 36 formant la jupe 12, rendu malléable par le chauffage subi lors de l'opération de soudage, flue vers l'espace 34 libre qui présente un volume suffisant pour pouvoir s'adapter à différentes quantités de matériau 36 fluant en fonction de l'épaisseur « e » de la paroi de la jupe 12. Le matériau 36 ayant ainsi flué, rempli l'espace 34 libre de manière à affleurer à la périphérie de la portion 22 exposée de l'épaule 20. De cette manière, le tronçon 12A rabattu et soudé de la jupe 12 souple s'étend radialement dans le prolongement direct de la portion 22 exposée de l'épaule 20.

De préférence, la jupe 12 est soudée contre la face 26 de portée périphérique par soudage thermique au moyen d'une tuyère 33 annulaire qui souffle de l'air chaud « F » en direction de la face 26 de portée avant que le tronçon 12A de jupe 12 ait été rabattu, comme illustré à la figure 5. La tuyère 33 est généralement décalée radialement vers l'extérieur et elle souffle de l'air chaud simultanément sur toute la face 26 de portée. L'air chaud permet de ramollir le matériau constituant la jupe en vue de son soudage sur la face 26 de portée.

L'angle β d'inclinaison de la face 28 d'épaulement permet de favoriser l'écoulement de l'air chaud en direction de la face 28 de portée.

L'angle β d'inclinaison de la face 28 d'épaulement permet en outre une certaine liberté pour orienter la tuyère, notamment dans le cas où la tête 14 est munie d'un bouchon rabattable réalisé en une seule pièce avec la tête 14, dit « flip top » assez large. En effet, l'opération de soudage est généralement réalisée bouchon fermé. Or, le bouchon est muni d'une languette d'ouverture qui s'étend radialement en saillie au-dessus de l'épaule pour permettre de faire appuie avec le pouce pour ouvrir le bouchon. L'espace laissé libre par la languette ne permet pas d'agencer la tuyère directement au-dessus de la face de portée. L'inclinaison de la face de portée permet ainsi d'agencer la tuyère de manière légèrement décalée radialement vers l'extérieur.

De plus, la hauteur « h » de la face 28 d'épaulement est très sensiblement plus élevée que sur les têtes de l'état de l'art. L'angle β d'inclinaison de la face 28 d'épaulement permet de laisser une place radiale suffisante pour la tuyère même lorsque le tube 10 n'a pas été centré correctement par rapport à la tuyère.

## Revendications

1. Tête (14) pour un tube (10) comportant une jupe (12) souple, la tête (14) comportant :
- une portion (16) centrale équipée d'un orifice (18) de distribution,
- une épaule (20) annulaire qui s'étend depuis la portion (16) centrale selon une direction sensiblement radiale,
- une portion (22) exposée annulaire interne de l'épaule (20) qui est destinée à être visible après assemblage de la tête (14) avec la jupe (12) souple ;
- une face (26) de portée périphérique annulaire de l'épaule (20) contre laquelle un tronçon (12A) d'extrémité supérieure de la jupe (12) souple est destiné à être rabattu pour permettre son soudage ;
- une face (28) d'épaulement annulaire en saillie par rapport à la face (26) de portée périphérique et tournée radialement vers l'extérieur qui délimite la face (26) de portée périphérique et la portion (22) exposée ; **caractérisé en ce que** la face (28) d'épaulement annulaire présente, en section axiale, un angle (β) d'ouverture supérieur à 125° par rapport à la face (26) de portée périphérique.

2. Tête (14) selon la revendication précédente, **caractérisée en ce que** la face (28) d'épaulement annulaire présente, en section axiale, un angle (β) d'ouverture supérieur à 140° par rapport à la face (26) de portée périphérique.

3. Tête (14) selon la revendication précédente, **caractérisée en ce que** la face (28) d'épaulement annulaire présente, en section axiale, un angle (β) d'ouverture inférieur à 155° par rapport à la face (26) de portée périphérique.

4. Tête (14) selon la revendication précédente, **caractérisée en ce que** la face (28) d'épaulement annulaire présente, en section axiale, un angle (β) égal à 148° par rapport à la face (26) de portée périphérique.

5. Tête (14) selon l'une quelconque des revendications précédentes, **caractérisée en ce que** la face (26) de portée périphérique s'étend, en section axiale, parallèlement à au moins une partie périphérique externe de la portion (22) exposée de l'épaule.

6. Tête (14) selon la revendication précédente, **caractérisée en ce que** la face (26) de portée est prolongée axialement vers le bas par un manchon axial qui est destiné à être emmanché dans la jupe (12) souple et qui est lié à la face (26) de portée par un arrondi (32).

7. Tube (10) souple comportant une tête (14) selon l'une quelconque des revendications précédentes et une jupe (12) souple dont un tronçon (12A) d'extrémité supérieure est rabattu sur la face (26) de portée périphérique et soudé contre ladite face (26) de portée périphérique.

8. Tube (10) selon la revendication précédente, **caractérisé en ce que** la face (28) d'épaulement présente une hauteur (h), prise orthogonalement à la face (26) de portée périphérique, qui est supérieure ou égale à l'épaisseur (e) nominale de la paroi de la jupe (12) souple avant son soudage à la tête (14).

9. Tube (10) selon la revendication précédente, **caractérisé en ce que** la hauteur (h) de la face (28) d'épaulement est comprise entre 0,40 mm et 0,70 mm.

10. Tube (10) selon la revendication précédente, **caractérisé en ce que** la hauteur (h) est égale à 0,40 mm et l'épaisseur nominale de la paroi de la jupe (12) avant son soudage à la tête (14) est comprise entre 200 µm et 400 µm.

11. Tube (10) selon la revendication 9, **caractérisé en ce que** la hauteur (h) est égale à 0,70 mm et l'épaisseur nominale de la paroi de la jupe (12) avant son soudage à la tête (14) est comprise entre 200 µm et 500 µm.
